# EUROPÄISCHE PATENTSCHRIFT

(11) **EP 0 573 439 B1**
(45) Veröffentlichungstag und Bekanntmachung des Hinweises auf die Patenterteilung: **19.04.1995**
(21) Anmeldenummer: 92903633.3
(22) Anmeldetag: 31.01.1992
(51) Int. Cl.: H01R 43/08

(54) **ROLLKOMMUTATOR FÜR ELEKTRISCHE MASCHINE.**
ROLL COMMUTATOR FOR ELECTRIC MOTORS AND DYNAMOS, AND METHOD OF MANUFACTURING IT
COLLECTEUR A LAMES POUR MACHINES ELECTRIQUES ET PROCEDE POUR SA FABRICATION

(30) Priorität: 28.02.1991 DE 4106307
(43) Veröffentlichungstag der Anmeldung: 15.12.1993
(73) Patentinhaber: ROBERT BOSCH GMBH, 70442 Stuttgart (DE)
(72) Erfinder: REISNECKER, Ludwig, D-7140 Ludwigsburg-Pflugfelden (DE); SCHWERDTLE, Martin, D-7141 Schwieberdingen (DE); BRETTMANN, Winfried, D-3201 Bad Salzdetfurth (DE); BEHRENS, Friedrich, D-3201 Diekholzen (DE); DEIERLING, Hans, D-3200 Hildesheim (DE); FRANZ, Peter, D-3201 Diekholzen (DE); HAUPTMANN, Siegfried, D-3200 Hidlesheim (DE); POLLACK, Claus, D-3201 Bettrum (DE); OSSENKOPP, Stefan, D-3200 Hildesheim (DE)
(86) Internationale Anmeldenummer: DE9200058
(87) Internationale Veröffentlichungsnummer: WO9216035

(56) Entgegenhaltungen:
- GB-A- 1 161 325

## Beschreibung

### Stand der Technik

Die Erfindung betrifft einen Rollkommutator für elektrische Maschinen nach der Gattung des Hauptanspruchs, sowie ein Verfahren zu seiner Herstellung gemäß Anspruch 5.

Bei einem bekannten Rollkommutator der hier angesprochenen Art (GB-A 11 61 325) werden die Lamellen aus einem Metallprofil hergestellt, indem quer zur Längsrichtung des Profils Nuten eingeprägt werden. Zur Verankerung des der Verpressung der Lamellen dienenden Materials werden aus ihnen durch einen Schälvorgang Verankerungskrallen herausgearbeitet, die auf der die spätere Innenseite des Kommutators bildenden Oberfläche des Metallprofils entspringen. Es bedarf also eines separaten Herstellungsvorgangs, um die Verankerungskrallen aus dem Metallprofil herauszuarbeiten.

### Vorteile der Erfindung

Der erfindungsgemäße Rollkommutator mit den in Anspruch 1 genannten Merkmalen hat demgegenüber den Vorteil, daß er einfacher und damit preiswerter herstellbar ist. Es entfallen Biege- oder Schälvorgänge zum Herausarbeiten der Krallen und damit also Bearbeitungsschritte bei der Herstellung des Rollkommutators. überdies kann bei der Herstellung des Kommutators eine Werkzeuggruppe wegfallen, die zusätzliche Wartungsarbeiten erforderlich macht.

Besonders bevorzugt wird ein Ausführungsbeispiel des Rollkommutators, bei dem das Metallprofil einen im wesentlichen L-förmigen Grundkörper aufweist. Der längere Arm dieses Grundkörpers weist auf seiner im fertigen Zustand des Kommutators innen liegenden Oberfläche Vorsprünge auf, die vorzugsweise einen V-förmig ausgebildeten Wurzelbereich haben. Die Enden dieser Vorsprünge sind in entgegengesetzter Richtung im wesentlichen parallel zu dem längeren Arm des Grundkörpers nach außen gerichtet. Das Metallprofil weist also einen einfachen Querschnitt auf, der es erlaubt, das Metallprofil im Strangpreßverfahren kostengünstig herzustellen.

Weitere Ausgestaltungen des Rollkommutators ergeben sich aus den Unteransprüchen. Es hat sich als besonders vorteilhaft erwiesen, daß die Verankerungskrallen die Isoliermasse sicher halten und auch die Einbringung von Armierungsringen ermöglichen.

Das L-förmige Metallprofil für den Rollkommutator nach Anspruch 1 ermöglicht außerdem ein sehr einfaches und zuverlässiges Herstellverfahren mit den Merkmalen des Anspruchs 5.

### Zeichnung

Ein Ausführungsbeispiel der Erfindung wird im folgenden anhand der Zeichnung näher erläutert. Es zeigen:
- Figur 1: ein der Herstellung eines Rollkommutators dienendes Metallprofil in verschiedenen Bearbeitungsstadien;
- Figur 2: eine skizzenhafte Draufsicht auf eine Stirnseite eines Rollkommutators;
- Figur 3: eine Seitenansicht eines fertigen Rollkommutators im Teilschnitt und
- Figur 4: einen vergrößerten Querschnitt durch eine einzelne Lamelle des Rollkommutators.

Aus Figur 1 ergeben sich die einzelnen Bearbeitungsschritte bei der Herstellung eines Rollkommutators aus einem Metallprofil 1.

Das Metallprofil 1 weist einen im wesentlichen L-förmigen Grundkörper 3 auf, dessen kürzerer Arm 5 gemäß Figur 1 nach unten gerichtet ist, während dessen längerer Arm 7 im wesentlichen horizontal verläuft. Von der Oberseite des längeren Arms entspringen hier zwei flügelartig nach außen gerichtete Vorsprünge 9 und 11, aus denen die Verankerungskrallen 13 und 15 hergestellt werden. Dazu werden in einem ersten Verarbeitungsschritt, der hier als erste Stufe bezeichnet ist, mit Hilfe eines ersten Schneidwerkzeugs 17 aus dem Vorsprung 11 Segmente 19 als Abfall herausgeschnitten, die für die weitere Bearbeitung den ausreichenden Abstand zwischen den benachbarten Verankerungskrallen 15 schaffen.

Die Bewegungsrichtung des Metallprofils 1 durch eine Bearbeitungsstation zur Herstellung einzelner Strangabschnitte die jeweils zu einem Rollkommutator ausgebildet werden, ist durch einen Pfeil angedeutet.

In der zweiten Stufe der Bearbeitung werden mit einem zweiten Schneidwerkzeug 21, welches hier lediglich angedeutet und dessen Bewegungsrichtung durch einen Pfeil gekennzeichnet ist, aus dem Vorsprung 9 entsprechende Segmente 23 für den Abstand der benachbarten Verankerungskrallen 13 ausgeschnitten, die wiederum als Abfall anfallen.

In der dritten Bearbeitungsstufe werden durch ein in Pfeilrichtung parallel zum längeren Arm 7 verfahrendes drittes Schneidwerkzeug 25 zwischen den stehengebliebenen Verankerungskrallen 13 und 15 Kerben ausgeschnitten, wobei Segmente 27 als Abfall anfallen.

Im nächsten, als vierte Stufe bezeichneten Bearbeitungsschritt werden mit gegenläufig arbeitenden geeigneten Prägewerkzeugen 29a und 29b, welche hier lediglich skizziert dargestellt sind und deren Bewegungsrichtung durch Pfeile angedeutet wird, die zwischen den Verankerungskrallen 13 und 15 liegenden Bereiche des Grundkörpers 3 zusammengestaucht, so daß den Verankerungskrallen 13 und 15 zugeordnete Lamellen 31 gebildet werden, die durch schmale Stege 33 miteinander in Verbindung stehen. Die Stege verlaufen unmittelbar an der Unterseite des Grundkörpers 3, die -wie weiter unten erläutert- die Außenseite des späteren Rollkommutators bildet.

Schließlich werden in einem weiteren, als fünfte Stufe gekennzeichneten Bearbeitungsschritt die Stege 33 in dem Bereich ausgeschnitten, in dem die kürzeren Arme 5 in den Grundkörper 3 einmünden. Dazu wird ein viertes Schneidwerkzeug 35 etwa in Richtung der Längserstreckung der kürzeren Arme 5 beziehungsweise des eingezeichneten Pfeils in den Zwischenraum zwischen zwei Lamellen 31 eingebracht, so daß die Stege 33 im Bereich der kürzeren Arme 5 ausgeschnitten werden und Segmente 37 als Abfall anfallen.

Für die Herstellung der für einen Rollkommutator erforderlichen Strangabschnitte 38 aus dem Metallprofil 1 ist es möglich, diese Strangabschnitte vor der ersten Stufe oder nach der fünften Stufe vom Metallprofil 1 abzutrennen. In Figur 1 wird davon ausgegangen, daß die Abtrennung einzelner Strangabschnitte 38 vor der ersten Stufe stattgefunden hat.

In einem nächsten Bearbeitungsschritt werden die einzelnen, in Figur 1 stark verkürzt dargestellten Strangabschnitte 38 nach der 5. Stufe zu einem Kreisring gebogen, so daß sich die in Figur 2 stark skizzierte Draufsicht auf die Stirnseite eines Lamellenringes 38a eines Rollkommutators 39 ergibt. Die einzelnen in Figur 1 angedeuteten Strangabschnitte 38 des Metallprofils 1 werden dabei so gebogen, daß die Verankerungskrallen 13 und 15 auf der Innenseite des kreiszylindrisch ausgebildeten Rollkommutators zu liegen kommen und die Unterseite der in Figur 1 gezeigten Lamellen 31 deren Außenseite bildet.

Aus Figur 2 wird deutlich, daß der zwischen den kürzeren Armen 5 vorhandene Zwischenraum 41 durch das Rollen der in Figur 1 dargestellten Lamellen 31 aufgeweitet wird, während der zwischen den jeweils benachbarten Verankerungskrallen 13 beziehungsweise 15 liegende Zwischenraum 43 eingeengt wird.

In den gemäß Figur 2 angedeuteten Rollkommutator 39 können dann stirnseitig Armierungsringe 45 und 47 eingelegt werden, deren Durchmesser so gewählt ist, daß diese zwischen den Verankerungskrallen 13 und 15 und dem Grundkörper 3 des Metallprofils 1 zu liegen kommen. In das Innere des Rollkommutators kann mit isolierendem Abstand eine Buchse 49 eingeführt werden, die als Sitz des fertigen Rollkommutators 39 auf der Welle einer elektrischen Maschine dient.

Wie aus dem Querschnitt des in Figur 3 dargestellten Kommutators 39 erkennbar, werden in einem nächsten Bearbeitungsschritt die genannten Teile, der Rollkommutator 39, die Armierungsringe 45 und 47 sowie die Buchse 49 mit Kunststoff 51 miteinander verpreßt. Um der Buchse 49 einen besseren Halt zu geben, kann diese auf ihrer Außenseite mit Vorsprüngen und Vertiefungen versehen sein.

In einem weiteren Arbeitsgang wird der Rollkommutator auf seiner Außenseite abgedreht beziehungsweise abgeschliffen, wobei die Verbindungsstege 33 zwischen den einzelnen Lamellen 31 abgetragen werden. Die einzelnen Lamellen 31 werden danach nur noch von den Armierungsringen 45 und 47 sowie von der Kunststoffmasse 51 zusammengehalten. Dabei ist festzuhalten, daß die Verankerungskrallen 13 und 15 den Lamellen im Kunststoff 51 einen sicheren Halt geben. Lamellen 31 und Buchse 49 sind ferner durch den Kunststoff 51 voneinander isoliert.

Aus dem oben Gesagten wird deutlich, daß die Herstellung des Rollkommutators relativ einfach ist. Insbesondere bedarf es für die Ausbildung der Verankerungskrallen 13 und 15 keinerlei separater Bearbeitungsschritte, was insbesondere aus Figur 1 deutlich wird. Wesentlich ist, daß die Verankerungskrallen bereits nach dem Ausschneiden der Segmente 19 und 23 in der ersten und zweiten Stufe des Bearbeitungsvorgangs ihre endgültige Form haben. Ein weiterer Biege- oder Schälvorgang, wie er oben im Zusammenhang des Standes der Technik angedeutet wurde, ist hier nicht erforderlich.

Die in Figur 4 gezeigte vergrößerte Schnittdarstellung durch eine Lamelle 31 entlang ihrer Mittelebene zeigt den Grundkörper 3 mit dem längeren Arm 7 und mit dem in etwa 90° zu diesem verlaufenden kürzeren Arm 5.

Auf der dem kürzeren Arm 5 gegenüberliegenden Seite des längeren Arms 7 entspringen die Verankerungskrallen 15 und 13. Es ist ersichtlich, daß sie in Form von Vorsprüngen in ihrem Ursprungsbereich nahe dem Grundkörper 3 jeweils einen praktisch V-förmigen Wurzelbereich 53 und 55 aufweisen, an den sich die jeweils in entgegengesetzter Richtung nach außen parallel zum längeren Arm 7 verlaufenden Enden 57 und 59 der Verankerungskrallen anschließen. Die Länge der Enden 57 und 59 ist so gewählt, daß diese praktisch die gesamte Restlänge des längeren Arms 7, vom Wurzelbereich 53 beziehungsweise 55 aus gesehen, überspannen. Auf diese Weise entsteht zwischen dem Grundkörper 3 beziehungsweise dessen längeren Arm 7 und den Enden 57 und 59 der Verankerungskrallen 13 und 15 ein Zwischenraum 61 beziehungsweise 63, der jeweils der Aufnahme eines Armierungsrings (siehe Bezugsziffer 45 und 47 in Figur 3) dienen kann. Auf jeden Fall gelangt in diesen Zwischenraum 61 beziehungsweise 63 beim Verpressen des Rollkommutators 39 Kunststoffmasse, die dann von den Enden 57 und 59 der Verankerungskrallen 13 und 15 sicher gehalten wird, was sich auch aus der Teilschnittdarstellung gemäß Figur 3 deutlich ergibt.

Die Enden 57 und 59 sind dünner ausgebildet als deren zugehörige Wurzelbereiche 53 und 55 beziehungsweise der Grundkörper 3. Dadurch wird der Rollkommutator relativ leicht, wobei gleichzeitig eine sichere Verankerung der Lamellen in der zugehörigen Kunststoffmasse 51 gewährleistet ist.

Nach alledem ergibt sich, daß die Verankerungskrallen 13 und 15 auch entgegengesetz angeordnet sein können, wobei die Wurzelbereiche 53 beziehungsweise 57 nicht von innen nach außen auseinanderlaufen sondern aufeinander zu gerichtet sind. Zusätzlich sind dann die Enden der Verankerungskrallen aufeinander zu gerichtet. Bei einer derartigen Anordnung der Verankerungskrallen entfällt die Möglichkeit der Einbringung von Armierungsringen, was aber bei leichteren Ausführungsformen nicht von Nachteil ist. Bei einer derartigen Ausgestaltung der Verankerungskrallen sind die Vorsprünge 9 und 11 des Metallprofils 1 entsprechend ausgebildet.

## Patentansprüche

1. Rollkommutator für elektrische Maschinen, mit einer Anzahl ringförmig nebeneinander angeordneten, aus einem durchgehenden Metallprofil herstellbaren Lamellen, **dadurch gekennzeichnet**, daß das Metallprofil (1) auf seiner einen Seite bereits vor der Herstellung der Lamellen (31) Vorsprünge (9,11) aufweist, die nach dem Aufrollen des bearbeiteten Metallprofils als Verankerungskrallen (13,15) dienen.

2. Rollkommutator nach Anspruch 1, **dadurch gekennzeichnet**, daß das Metallprofil (1) einen im wesentlichen L-förmigen Grundkörper (3) aufweist, und daß die Vorsprünge (9,11) einen vorzugsweise V-förmig ausgebildeten Wurzelbereich (53,55) aufweisen, und daß deren Enden (57,59) sich im wesentlichen parallel zum längeren Arm (7) des Grundkörpers (3) erstrecken.

3. Rollkommutator nach Anspruch 1 oder 2, **dadurch gekennzeichnet**, daß die Enden (57,59) in entgegengesetzten Richtungen nach außen ragen.

4. Rollkommutator nach einem der Ansprüche 1 bis 3, **dadurch gekennzeichnet**, daß die Ansätze (57,59) dünner sind als der Wurzelbereich (53,55) der Verankerungskrallen (13,15) und/oder die übrigen Bereiche des Grundkörpers (3).

5. Verfahren zur Herstellung eines Rollkommutators nach Anspruch 1, **dadurch gekennzeichnet**, daß
a) zunächst die Verankerungskrallen (13,15) aus den Vorsprüngen (9,11) durch Ausschneiden von Segmenten (19,23) freigestanzt werden,
b) danach die Lamellen (31) durch Ausschneiden weiterer Segmente (27) in Längsrichtung zwischen den Lamellen (31) aus dem längeren Arm (7) des Metallprofils (1) vorgeformt werden,
c) anschließend die Lamellen (31) durch gegenläufige Prägewerkzeuge (29a,29b) voneinander bis auf schmale an der Lamellenaußenseite liegende Stege (33) voneinander getrennt werden,
d) sodann die Stege (33) im Bereich der kürzeren Arme (5) des Metallprofils (1) durch ein Schneidwerkzeug (35) entfernt werden und
e) schließlich die Lamellen (31) in einem vom Metallprofil (1) abgetrennten Strangabschnitt (38) zu einem Lamellenring gerollt, mit Kunststoff verpreßt, darin verankert sowie durch Entfernen der Stege (33) voneinander isoliert werden.

## Claims

1. Roll commutator for electrical machines, having a number of laminates which are arranged in an annular shape alongside one another and can be produced from a continuous metal profile, characterized in that the metal profile (1) has projections (9,11) on its one side even before production of the laminates (31), which projections (9,11) are used as anchoring claws (13,15) after the processed metal profile has been rolled on.

2. Roll commutator according to Claim 1, characterized in that the metal profile (1) has an essentially L-shaped base body (3), in that the projections (9,11) have a root region (53,55) which is preferably constructed in a V-shape, and in that the ends (57,59) of said projections (9,11) extend essentially parallel to the longer arm (7) of the base body (3).

3. Roll commutator according to Claim 1 or 2, characterized in that the ends (57,59) project outwards in opposite directions.

4. Roll commutator according to one of Claims 1 to 3, characterized in that the attachments (57,59) are thinner than the root region (53,55) of the anchoring claws (13,15) and/or the other regions of the base body (3).

5. Method for producing a roll commutator according to Claim 1, characterized in that
a) the anchoring claws (13,15) are first stamped free from the projections (9,11) by cutting out segments (19,23),
b) after this, the laminates (31) are preformed from the longer arm (7) of the metal profile (1) by cutting out further segments (27) in the longitudinal direction between the laminates (31),
c) subsequently, the laminates (31) are separated from one another by means of oppositely running stamping tools (29a,29b), except for narrow webs (33) located on the outside of the laminates,
d) the webs (33) are then removed in the region of the shorter arms (5) of the metal profile (1), by means of a cutting tool (35), and
e) finally, the laminates (31) are rolled in a strand section (38), which is cut off from the metal profile (1), to form a laminate ring, are press-moulded with plastic, are anchored therein, and are insulated from one another by removal of the webs (33).

## Revendications

1. Collecteur à lames pour machines électriques comportant un certain nombre de lames réalisées à partir d'un profilé métallique continu et qui sont juxtaposées suivant une forme annulaire, caractérisé en ce que le profilé métallique (1) comporte sur l'une de ses faces, les saillies (9, 11) déjà avant la fabrication des lames (31), saillies qui après enroulement du profilé métallique usiné, servent de griffes d'accrochage (13, 15).

2. Collecteur à lames selon la revendication 1, caractérisé en ce que le profil métallique (1) possède un corps de base (3) essentiellement en forme de L et les saillies (9, 11) ont une embase (53, 55), de préférence en forme de V et en ce que les extrémités (57, 59) s'étendent essentiellement parallèlement au grand bras (7) du corps de base (3).

3. Collecteur à lames selon la revendication 1 ou 2, caractérisé en ce que les extrémités (57, 59) sont dirigées vers l'extérieur, dans des directions opposées.

4. Collecteur à lames selon l'une des revendications 1 à 3, caractérisé en ce que les prolongements (57, 59) sont plus minces que l'embase (53, 55) des griffes (13, 15) et/ou des autres parties du corps de base (3).

5. Procédé de fabrication d'un collecteur à lames selon la revendication 1, caractérisé en ce que :
a) on estampe tout d'abord les griffes d'accrochage (13, 15) dans les saillies (11, 12) en les dégageant par découpe de segments (19, 23),
b) puis on préforme les lames (31) en découpant d'autres segments (27) dans la direction longitudinale entre les lames (31), dans le grand bras (7) du profilé métallique (1),
c) puis on sépare les lames (31) avec des outils d'estampage (29a, 29b) à mouvement opposé, la séparation se faisant jusqu'au niveau d'une aile (33), étroite, située du côté extérieur des lames,
d) puis on enlève les ailes (33) au niveau des bras courts (5) du profilé métallique (1) à l'aide d'un outil de coupe (35), et
e) enfin, on roule les lames (31) en formant un anneau de lames avec le segment (38) séparé du profilé métallique (1), on y presse de la matière plastique pour les accrocher et on les isole les unes des autres par enlèvement des ailes (33).
